# EUROPÄISCHE PATENTSCHRIFT

(11) **EP 3 455 073 B1**
(45) Veröffentlichungstag und Bekanntmachung des Hinweises auf die Patenterteilung: **24.02.2021**
(21) Anmeldenummer: 17719569.0
(22) Anmeldetag: 25.04.2017
(51) Int. Cl.: B41F 33/00, B41F 13/14

(54) **VERFAHREN UND VORRICHTUNG ZUM BEDRUCKEN EINER BEDRUCKSTOFFBAHN INNERHALB EINER ROTATIONSDRUCKMASCHINE**
METHOD AND DEVICE FOR PRINTING A WEB-LIKE PRINTING SUBSTRATE WITHIN A ROTARY PRINTING PRESS
PROCÉDÉ ET DISPOSITIF POUR IMPRIMER UNE BANDE DE MATIÈRE À IMPRIMER À L'INTÉRIEUR D'UNE PRESSE ROTATIVE

(30) Priorität: 11.05.2016 DE 102016208132
(43) Veröffentlichungstag der Anmeldung: 20.03.2019
(73) Patentinhaber: Windmöller & Hölscher KG, 49525 Lengerich (DE)
(72) Erfinder: FRANKENBERG, Mario, 49525 Lengerich (DE); EHRENBERG, Rainer, 49525 Lengerich (DE); WESTHOF, Frank, 49525 Lengerich (DE)
(86) Internationale Anmeldenummer: PCT/EP2017/059717
(87) Internationale Veröffentlichungsnummer: WO 2017/194299

(56) Entgegenhaltungen:
- US-A- 3 559 568
- US-A1- 2006 016 359

## Beschreibung

Die Erfindung betrifft ein Verfahren und eine Vorrichtung zum Bedrucken einer Bedruckstoffbahn innerhalb einer Rotationsdruckmaschine.

Rotationsdruckmaschinen, bei denen ein Druckmotiv sich wiederholend auf einer Bedruckstoffbahn aufgetragen wird, werden Druckmotive von einer Druckwalze aufgetragen. Die Bedruckstoffbahn läuft dabei auf einem Gegendruckzylinder. Die Umfangsgeschwindigkeiten der Druckwalze und des Gegendruckzylinders sind dabei gleich.

Problematisch ist allerdings, dass innerhalb der Bedruckstoffbahn die Bahnspannungen deutlich unterschiedlich sein können. Das kann dazu führen, dass die Drucklängen auf der fertig bedruckten Bedruckstoffbahn ebenfalls unterschiedlich sind, was oft bei der Weiterverarbeitung solcher bedruckten Bahnen zu Nachteilen führt. Unter Drucklänge versteht man den Abstand zweier gleicher Punkte innerhalb zweier aufeinander folgenden Druckmotiven. Dies können beispielsweise die Registerpunkte sein.

Soll beispielsweise in einem zweiten Druckvorgang die Rückseite einer bereits bedruckten Bedruckstoffbahn ebenfalls bedruckt werden, so darf es bei dem Druckmotiv auf der Vorderseite im Vergleich mit dem Druckmotiv auf der Rückseite keine Abweichung hinsichtlich der Drucklänge geben.

Nach dem Stand der Technik wird die Lage des Drucks auf der abwickelten Materialbahn durch Korrektur der Bahnspannung mittels bahnzuggeregelten Vorzugs vor der Druckwalze in der Form korrigiert, dass die Bedruckstoffbahn auf eine konstante Drucklänge gedehnt wird, indem, abhängig von der gemessenen Drucklänge, das Material mit einer höheren bzw. niedrigeren Bahnspannung in seiner Dehnung beeinflusst wird, um der Druckwalze eine Bedruckstoffbahn zuführen zu können, die sowohl über eine konstante Rapportlänge verfügt, die der Drucklänge des neuen Drucks entspricht als auch der Lage des neuen Drucks.

Die US 3 559 568 beschreibt ein Verfahren zum Anpassen der Drucklänge an eine Solldrucklänge, wobei die gedruckte Drucklänge vermessen wird und bei einer Abweichung die gedruckte Drucklänge angepasst wird, um die Abweichung zu verringern. Die Messung erfolgt also hinter dem Druckwerk und wird nicht mit einem bereits rückseitig verdrucktem Motiv abgeglichen.

Die US 2006/0016359 A1 befasst sich mit dem Problem, dass eine bedruckte Rolle bei der Lagerung eine tatsächliche Länge verändert. Diese Veränderungen werden modelliert und entsprechend diesem Modell die Drucklänge variiert. Die Drucklängen werden auch gemessen und mit der Solldrucklänge verglichen. Die Drucklänge wird folglich anhand des Vorhersagemodells angepasst.

Die DE 195 47 074 A1 beschäftigt sich mit dem Bedrucken eines schlauchförmigen Verpackungsmittel. Um eine Registerhaltigkeit bei dem Bedrucken der Rückseite zu erreichen werden Markierungen mit einer nicht sichtbaren UV-Tinte aufgedruckt, die zur Einstellung des Registers dienen. Es sind also Registermarkierungen notwendig. Somit offenbart die DE 195 47 074 A1 ein Verfahren gemäß dem Oberbegriff des Anspruchs 1 sowie eine entsprechende Druckmaschine zum Durchführen desselben.

Die Nachteile dieser Verfahren liegen darin, dass der Einfluss auf die Korrektur der Rapportlänge durch Veränderung der Bahnspannung begrenzt ist. Die Bahnspannung darf nicht beliebig niedrig werden, um eine Verkürzung der Rapportlänge zu erzielen, da immer eine Mindestbahnspannung erforderlich ist, um die Materialbahn sicher durch die Maschine zu fahren. Die Bahnspannung darf nicht beliebig hoch werden, um eine Verlängerung der Rapportfänge zu erzielen, da zu hohe Bahnzüge den Bedruckstoff dauerhaft verändern können, indem es zu einer dauerhaften plastischen Verformung kommt, falls die materialtypische Streckgrenze überschritten wird.

Weiterhin sind die bisher bekannten Verfahren nur dazu geeignet, mit grundsätzlich dehnfähigen Bedruckstoffen wie beispielsweise Kunststofffolien betrieben zu werden. Für starre Materialien, wie beispielsweise Papier und Alufolie, sind diese nicht sinnvoll einzusetzen, da kaum ein Einfluss durch Variation der Bahnspannung vor dem Druck auf Rapportlänge und Lage des abgewickelten Materials zu erzielen ist.

Die Aufgabe der vorliegenden Erfindung ist es daher, ein Verfahren und eine Vorrichtung zum Bedrucken einer Bedruckstoffbahn innerhalb einer Rotationsdruckmaschine vorzuschlagen, mit welchen die oben beschriebenen Nachteile vermieden werden können.

Erfindungsgemäß wird diese Aufgabe durch sämtliche Merkmale des Anspruchs 1 gelöst. In den abhängigen Ansprüchen sind mögliche Ausgestaltungen der Erfindung angegeben.

Gemäß der vorliegenden Erfindung ist vorgesehen, dass mit wenigstens einer Druckwalze ein Druckmotiv auf den Bedruckstoff aufgetragen wird, wobei die Druckwalze mit einer Umfangsgeschwindigkeit rotiert, wobei mittels wenigstens einer innerhalb der Rotationsdruckmaschine angeordnete Messeinrichtung eine Drucklänge gemessen wird und wobei die Umfangsgeschwindigkeit der wenigstens einen Druckwalze verändert wird, wenn die gemessene Drucklänge von einer Solldrucklänge abweicht.

Der Kerngedanke der Erfindung ist also, die Drucklänge auf dem Bedruckstoff zu messen und dazu passend die Umfangsgeschwindigkeit der Druckwalze zu verändern, wenn diese gemessene Drucklänge von einer Solldrucklänge abweicht. Durch eine Änderung der Umfangsgeschwindigkeit der Druckwalze kann nun die Drucklänge geändert werden, wobei in diesem Fall die Umfangsgeschwindigkeit des Gegendruckzylinders nicht oder zumindest nicht in gleichem Maße geändert wird. Es kann also zu unterschiedlichen Umfangsgeschwindigkeiten der Druckwalze und des Gegendruckzylinders kommen. Hierbei gilt der Zusammenhang, dass bei geringerer Geschwindigkeit der Formatzylinderantriebe als der Bahngeschwindigkeit längere Formate gedruckt werden und bei größerer Geschwindigkeit der Formatzylinderantriebe als der Bahngeschwindigkeit kürzere Formate gedruckt werden.

Betandteil der Erfindung ist es, dass der Bedruckstoffbahn nunmehr keine veränderten Bahnspannungen mehr aufgeprägt werden, wie es im Stand der Technik der Fall war. Dies wird beispielsweise dadurch erreicht, dass die Bedruckstoffbahn nunmehr mit konstanter Zugkraft bewegt wird. Mit anderen Worten bleiben die Bahnspannungen der Bedruckstoffbahn unbeeinflusst. Das erfindungsgemäße Verfahren ermöglicht überhaupt erst die umfassende Anpassung der Drucklänge bei dehnungssteifen Materialien wie Papier oder Metallfolien.

Weiterhin ist erfindungsgemäß vorgesehen, dass die Messung der Drucklänge durchgeführt wird, bevor die Bedruckstoffbahn die Druckwalze erreicht. In diesem Fall kann die Umfangsgeschwindigkeit der Druckwalze im Fall von vorhandenen Druckmotiven auf der Rückseite sogar für jedes dieser Druckmotive individuell eingestellt werden. In Abhängigkeit vom Abstand der Messeinrichtung zur Druckwalze entlang des Bahnweges der Bedruckstoffbahn kann hierfür der passende Zeitpunkt, an dem die Umfangsgeschwindigkeit der Druckwalze zu verändern ist, um die Drucklängen passend zu verändern.

Eine gemessene Drucklänge und die in der Folge veränderte Drucklänge der Druckwalze bilden eine neue Solldrucklänge, mit der die Drucklängen der nachfolgenden Druckmotive verglichen werden.

In einer Weiterbildung der Erfindung ist das Bedrucken einer Bedruckstoffbahn innerhalb einer Mehrfarbenrotationsdruckmaschine vorgesehen. Dabei ergibt sich das Problem, dass die einzelnen Druckwalzen derart in ihren Umfangsgeschwindigkeiten verändert werden, dass die einzelnen, mehrfarbigen Druckmotive registergerecht gedruckt werden, um Makulatur zu vermeiden. Eine bevorzugte Lösung dieses Problems ist in der WO 2014/020083 A2 offenbart.

Erfindungsgemäß wird diese Aufgabe auch durch eine Druckmaschine gemäß Anspruch 5 gelöst, wobei die gleichen Vorteile gegeben sind, wie sie im Zusammenhang mit Anspruch 1 beschrieben wurden.

Weitere Vorteile, Merkmale und Einzelheiten der Erfindung gehen aus der nachfolgenden Beschreibung hervor, in der unter Bezugnahme auf die Figuren verschiedene Ausführungsbeispiele im Einzelnen erläutert sind. Dabei können die in den Ansprüchen und in der Beschreibung erwähnten Merkmale jeweils einzeln für sich oder beliebige Kombinationen erwähnter Merkmale erfindungswesentlich sein. Im Rahmen der gesamten Offenbarung gelten Merkmale und Einzelheiten, die im Zusammenhang mit dem erfindungsgemäßen Verfahren beschrieben sind, selbstverständlich auch im Zusammenhang mit der erfindungsgemäßen Vorrichtung und jeweils umgekehrt, so dass bezüglich der Offenbarung zu den einzelnen Aspekten der Erfindung stets wechselseitig Bezug genommen wird beziehungsweise werden kann. Die einzelnen Figuren zeigen:
- Fig. 1: Seitenansicht einer erfindungsgemäßen Druckmaschine, mit welcher das erfindungsgemäße Verfahren durchführbar ist.
- Fig. 2: Seitenansicht einer Druckmaschine gemäß einer Ausgestaltung der Erfindung, die nicht mehr von den Ansprüchen gedeckt wird.

Die einzige Figur zeigt eine Seitenansicht einer erfindungsgemäßen Druckmaschine. Diese Druckmaschine 1 umfasst ein Druckwerk 2, welches einen zentralen Gegendruckzylinder 3 aufweist. Der Gegendruckzylinder 3 ist in einem nicht gezeigten Maschinengestell drehbar gelagert. Ebenfalls nicht gezeigt sind Konsolen, die die Träger für die Farbwerke 4 darstellen. Von der Farbwerken 4 sind nur die Druckwalzen 5 und die Farbauftragswalzen, beispielsweise Rasterwalzen 6, gezeigt.

Die Bedruckstoffbahn 7 wird in der Druckmaschine auf einem Wickel 8 zur Verfügung gestellt, die in einer Abwickelstation 9 drehbar eingespannt ist. Die abgewickelte Bedruckstoffbahn 7 wird über mehrere Leitwalzen 10 von der Abwickelstation 9 bis zur Anpresswalze 11 geführt, mit welcher die Bedruckstoffbahn 7 auf den Gegendruckzylinder aufbringbar ist. Der Bahnweg zwischen der Abwickelstation 9 und der Anpresswalze wird als Zuführweg 12 der Bedruckstoffbahn 7 angesehen.

Nachdem die Bedruckstoffbahn 7 das Druckwerk 2 durchlaufen hat, wird sie dem Trockenkasten 15 zugeführt. Dort wird sie über zahlreiche Leitwalzen 18 an nicht dargestellten Trocknern und/oder anderen Einrichtungen, die dem Aushärten der Druckfarbe dienen, vorbeigeführt. Nach dem Verlassen des Trockenkastens wird die Bahn 7 der Aufwickelstation 16 zugeführt, wo sie zu einem Wickel 17 weiter verarbeitet wird. Die Bahn 7 wird zwischen dem Druckwerk 2 und der Wickelstation 16 stets so geführt, dass sie mit der unbedruckten Seite auf den Leitwalzen 18 aufliegt.

Bei einer bereits rückseitig bedruckten Bedruckstoffbahn 7 wird nun mit einem Sensor, etwa einem Registersensor, vermessen. Dabei wird - vorzugsweise bei jedem Druckmotiv - die Drucklänge bestimmt. Dieser Messwert wird der Rechen- und Steuereinheit 22 über die Datenleitung 21 übermittelt. Die Rechen- und Steuereinheit 22 vergleicht nun die gemessene Drucklänge mit einer Solldrucklänge, welcher vorzugsweise der zuvor gemessenen Drucklänge entspricht. Weicht die gemessene Drucklänge von der Solldrucklänge ab, so sendet die Rechen- und Steuereinheit Steuerbefehle über die Steuerleitung 23 an den Antrieb M der Druckwalze 5. Exemplarisch ist dieser Sachverhalt nur für das erste Farbwerk 4 dargestellt, jedoch gilt dies auch für die weiteren Farbwerke 4. Der Steuerbefehl oder die Steuerbefehle führen zu einer Veränderung der Umfangsgeschwindigkeit der Druckwalze 5, der von der Größe der zuvor beschriebenen Abweichung abhängt. Die sich durch die neu eingestellte Umfangsgeschwindigkeit ergebende Drucklänge wird nun als neue Solldrucklänge in der Rechen- und Steuereinheit 22 gespeichert. Eine weitere Änderung der Umfangsgeschwindigkeit der Druckwalze 5 kann nun entfallen, wenn die gemessene Drucklänge diesem Sollwert entspricht. Die Einstellung der weiteren Druckwalzen 5, die in Transportrichtung T der Bedruckstoffbahn 7 der ersten Druckwalze folgen, erfolgt vorzugsweise nach dem in der WO 2014/020083 A2 offenbarten Verfahren.

Die Figur 2 zeigt nun eine weitere Ausführungsform der Erfindung, die nicht mehr von den Ansprüchen gedeckt wird. Im Vergleich mit der Ausführungsform der Figur 1 ist nun jedoch der Sensor 20 in Transportrichtung der Bedruckstoffbahn 7 hinter den Farbwerken 4 angeordnet. Das bedeutet, dass die Bedruckstoffbahn 7 bereits bedruckt ist. Hingegen ist es nicht notwendig, dass der Sensor auch hinter dem Trockenkasten 15 angeordnet ist. Vielmehr kann sie auch vor dem Trockenkasten 15 vorgesehen werden. Der Sensor 20 überwacht nun bei der in der Druckmaschine 1 bedruckten Bedruckstoffbahn 7 die Drucklänge und vergleicht diese mit einem Wert für die Solldrucklänge, der der Rechen- und Steuereinheit vorgebbar ist. Diese Solldrucklänge kann direkt der Umfang der Druckwalzen 5 sein. Wird jedoch nun bei der Messung eine von dieser Solldrucklänge abweichende Drucklänge festgestellt, so sendet die die Rechen- und Steuereinrichtung einen Steuerbefehl an den Motor M der Druckwalze 5, um die Umfangsgeschwindigkeit zu verändern. In diesem Ausführungsbeispiel wird die Solldrucklänge jedoch vorzugsweise nicht verändert. Auf diese Weise ist es möglich, auch bei Bahnspannungsvariationen innerhalb der Bedruckstoffbahn 7 stets die gleiche Drucklänge zu erhalten.

| **Bezugszeichenliste** | |
|---|---|
| 1 | Druckmaschine |
| 2 | Druckwerk |
| 3 | Gegendruckzylinder |
| 4 | Farbwerk |
| 5 | Druckwalze |
| 6 | Rasterwalze |
| 7 | Bedruckstoffbahn |
| 8 | Wickel |
| 9 | Abwickelstation |
| 10 | Leitwalze |
| 11 | Anpresswalze |
| 12 | Zuführweg |
| 13 | |
| 14 | |
| 15 | Trockenkasten |
| 16 | Aufwickelstation |
| 17 | Wickel |
| 18 | Leitwalze |
| 19 | |
| 20 | Sensor; Messeinrichtung |
| 21 | Datenleitung |
| 22 | Rechen- und Steuereinrichtung |
| 23 | Steuerleitung |
| | |
| M | Motor |
| T | Transportrichtung der Bahn 7 |

## Patentansprüche

1. Verfahren zum Bedrucken einer Bedruckstoffbahn (7) innerhalb einer Rotationsdruckmaschine (1), wobei
• mit wenigstens einer Druckwalze (5) ein Druckmotiv auf die Bedruckstoffbahn (7) aufgetragen wird, wobei die Druckwalze (5) mit einer Umfangsgeschwindigkeit rotiert,
• mittels wenigstens einer innerhalb der Rotationsdruckmaschine (1) angeordnete Messeinrichtung (20) eine Drucklänge gemessen wird, und
wobei die Messung der Drucklänge durchgeführt wird, bevor die Bedruckstoffbahn (7) die Druckwalze (5) erreicht, wobei mit der Messeinrichtung (20) die Drucklänge eines bereits auf der Rückseite der Bedruckstoffbahn (7) befindlichen Druckmotivs gemessen wird, **dadurch gekennzeichnet, dass** die Umfangsgeschwindigkeit der wenigstens einen Druckwalze (5) verändert wird, wenn die gemessene Drucklänge von einer Solldrucklänge abweicht, wobei die Bahnspannungen der Bedruckstoffbahn (7) unbeeinflusst bleiben.

2. Verfahren nach dem vorstehenden Anspruch,
**dadurch gekennzeichnet, dass** die Umfangsgeschwindigkeit der Druckwalze (5) so eingestellt wird, dass mit der gemessenen Drucklänge gedruckt wird.

3. Verfahren nach einem der vorstehenden Ansprüche,
**dadurch gekennzeichnet, dass**
die gemessene Drucklänge, auf die die Druckgeschwindigkeit der Druckwalze **(5)** eingestellt wird, als Solldrucklänge gespeichert wird.

4. Verfahren nach einem der vorstehenden Ansprüche,
**dadurch gekennzeichnet, dass**
in Abhängigkeit vom Abstand der Messeinrichtung (20) zur Druckwalze (5) entlang des Bahnweges der Bedruckstoffbahn (7) der passende Zeitpunkt, an dem die Umfangsgeschwindigkeit der Druckwalze (5) verändert wird, bestimmt wird.

5. Druckmaschine (1) zum Bedrucken einer Bedruckstoffbahn (7), wobei die Druckmaschine (1) vorgesehen und eingerichtet ist, das Verfahren nach einem der Ansprüche 1 bis 4 durchzuführen.

## Claims

1. A method for printing a printing substrate web (7) within a rotary printing press (1),
wherein
• a print motif is applied on the printing substrate web (7) with at least one printing roller (5), wherein the printing roller (5) rotates with a peripheral speed,
• a printing length is measured by means of at least one measuring device (20) arranged within the rotary printing press (1), and
wherein the measurement of the printing length is carried out before the printing substrate web (7) reaches the printing roller (5), wherein the printing length of a print motif already located on the rear side of the printing substrate web (7) is measured with the measuring device (20),
**characterized in that** the peripheral speed of the at least one printing roller (5) is changed, if the measured printing length deviates from a desired printing length, wherein the web tensions of the printing substrate web (7) remain unaffected.

2. The method according to the preceding claim,
**characterized in that**
the peripheral speed of the printing roller (5) is set so that printing takes place with the measured printing length.

3. The method according to any one of the preceding claims,
**characterized in that**
the measured printing length, to which the printing speed of the printing roller (5) is set, is stored as the desired printing length.

4. The method according to any one of the preceding claims,
**characterized in that**
the appropriate point in time, at which the peripheral speed of the printing roller (5) is changed, is determined as a function of the distance of the measuring device (20) from the printing roller (5) along the web path of the printing substrate web (7).

5. A printing press (1) for printing a printing substrate web (7), wherein the printing press (1) is provided and configured to implement the method according to any one of claims 1 to 4.

## Revendications

1. Procédé d'impression d'une bande de substrat (7) à l'intérieur d'une machine d'impression rotative (1),
dans lequel
• avec au moins un rouleau d'impression (5), un motif d'impression est appliqué sur la bande de substrat (7), dans lequel le rouleau d'impression (5) tourne avec une vitesse périphérique,
• au moyen d'au moins un dispositif de mesure (20), disposé à l'intérieur de la machine d'impression rotative (1), une longueur d'impression est mesurée et dans lequel la mesure de la longueur d'impression est effectuée avant que la bande de substrat (7) n'atteigne le rouleau d'impression (5), dans lequel, avec le dispositif de mesure (20), la longueur d'impression d'un motif d'impression se trouvant déjà à l'arrière de la bande de substrat (7) est mesurée, **caractérisé en ce que** la vitesse périphérique de l'au moins un rouleau d'impression (5) est modifiée lorsque la longueur d'impression mesurée s'écarte d'une longueur d'impression de consigne, dans lequel les contraintes de la bande de substrat (7) restent inchangées.

2. Procédé selon la revendication précédente,
**caractérisé en ce que**
la vitesse périphérique du rouleau d'impression (5) est réglée de façon à ce que l'impression ait lieu avec la longueur d'impression mesurée.

3. Procédé selon l'une des revendications précédentes,
**caractérisé en ce que**
la longueur d'impression mesurée selon laquelle la vitesse d'impression du rouleau d'impression (5) est réglée est enregistrée en tant que longueur d'impression de consigne.

4. Procédé selon l'une des revendications précédentes,
**caractérisé en ce que**
en fonction de la distance entre le dispositif de mesure (20) et le rouleau d'impression (5) le long de la trajectoire de la bande de substrat (7), le moment adapté auquel la vitesse périphérique du rouleau d'impression (5) est modifiée, est déterminé.

5. Machine d'impression (1) pour l'impression d'une bande de substrat (7), dans laquelle la machine d'impression (1) est prévue et conçue pour exécuter le procédé selon l'une des revendications 1 à 4.
